# FASCICULE DE BREVET EUROPEEN

(11) **EP 0 120 521 B1**
(45) Date de publication et mention de la délivrance du brevet: **04.01.1989**
(21) Numéro de dépôt: 84200260.2
(22) Date de dépôt: 24.02.1984
(51) Int. Cl.: A63C 5/12

(54) **Ski stratifié avec incorparation de feuilles métalliques**
Schichtski mit Einbau von metallischer Folie
Laminated ski with incorporation of metal sheets

(30) Priorité: 04.03.1983 FR 8304261
(43) Date de publication de la demande: 03.10.1984
(73) Titulaire: SKIS LACROIX S.A., F-74550 Perrignier (FR)
(72) Inventeur: Lacroix, Daniel, F-74550 Perrignier (FR)
(74) Mandataire: Mabut, Marie-France

(56) Documents cités:
- CH-A- 385 692
- CH-A- 389 472
- FR-A- 2 471 794
- US-A- 2 377 504
- US-A- 2 526 137

## Description

L'invention concerne un ski stratifié comportant un noyau et des strates en tissu de verre, avec incorporation d'au moins une feuille métallique ou d'une feuille composée de fibres de haute résistance.

Le document FR-A-2 471 794 décrit un ski qui se compose d'une éme, d'une nappe supérieure, d'une nappe inférieure, d'au moins une lame de métal sous la nappe supérieure et/ou au-dessus de la nappe inférieure, caractérisé en ce que la nappe supérieure et/ou la nappe inférieure présentent une couche profilée en métal.

Le document CH-A-389 472 décrit un ski comportant en renfort une feuille métallique plus étroite que le corps du ski.

Le document US-A-2 526 137 décrit un ski comportant une feuille métallique présentant des extrémités triangulaires.

Le but de la présente invention consiste à trouver un moyen de conférer une certaine élasticité rémanente aux parties du ski constituent une zone de transition entre le corps et la spatule d'une part, entre le corps et le talon d'autre part.

A cette fin, la feuille métallique ou la fenille composée de fibres de haute résistance, est plus étroite que le corps du ski et présente des extrémités dont la largeur diminue jusqu'à se terminer en pointe lant du côté du talon que du côté de la spatale et le noyau du ski comporte au moins une empreinte dans laquelle est-insérée la feuille métallique ou la feuille composée de fibres de haute résistance. La profondeur de l'em preinte est égale à l'épaisseur de la feuille métallique en de la feuille en fibres de haute résistance, et sa largeur et sa forme correspondant exactement à la largeur et à la forme de ladite feuille, les strates en tissu de verre imprégné de résine qui sont placés sur la feuille métallique on la feuille en fibres de haute résistance couvrant la surface de celle-ci et adhérent également sur la partie de la face du noyau comportant l'empreinte tout autour de la feuille métallique on la feuille en fibres de haute résistance ainsi que sur les zones de transition entre le corps du ski et le talon d'une part, entre le corps et la spatule d'autre part, les extrémités en points de la feuille métallique étant situées dans ces zones de transition qu'elles ne dépassant pas.

De préférence, le ski selon l'invention est caractérisé par le fait qu'il est constitué par la combinaison dans um même ski d'une structure métallique composée de deux feuilles métalliques placées de part et d'autre du noyau l'une au moins étant insérée dans une empreinte de celui- ci, d'une part, et d'une structure en matière plastique, tissus en fibres de verre et résines, d'autre part et par le fait que la géométrie de la structure métallique est triangulaire dans les zones de transition entre le corps du ski et la spatule d'un côté, entre le corps et le talon de l'autre côté.

La feuille métallique ou la feuille de fibres de haute résistance est plus étroite que le corps du ski, elle présente des extrémités dont la largeur diminue jusqu'à se terminer en pointe tant du côté de la spatule que du côté du talon de façon que les caractéristiques mécaniques que ladite feuille confère aux différentes parties du ski apportent plus de raideur au niveau du corps du ski qu'au niveau du talon et de la spatule, la diminution progressive de la largeur de ladite feuille assurant une variation progressive desdites caractéristiques dans les zones de transition ainsi créées, entre le corps du ski d'une part, le talon et la spatule d'autre part.

Afin de compenser dans la stratification l'épaisseur desdites feuilles, une empreinte est réalisée dans le noyau, la différence de largeur existant entre la feuille et le noyau permet aux tissus de verre imprégnés, à refus, de résine humide, d'être en contact avec le noyau sur toute la bordure de l'empreinte.

Dans les parties du ski, notamment, le talon et la spatule, qui comportent des pièces métalliques indépendantes et d'une surface limités, par rapport aux feuilles préciptées, des portions de feuilles d'élastomère enduites sur leurs deux faces de résine humide sont mises en place à la fois pour compenser les différences de niveau entre les strates d'une part, et pour améliorer l'insertion desdites pièces métalliques entre les tissus de verre imprégnés de résine qui séparent sur toute leur surface les différentes strates constituant le ski, d'autre part.

Les principaux avantages présentés par les skis ainsi fabriqués résident dans une constitution qui° permet leur adaptation aux différents états de la neige, damée, glacée ou poudreuse, que rencontre le skieur.

D'autres avantages ressortiront de la description de formes de réalisation faites à titre d'exemples non limitatifs et du dessin dans lequel
la figure 1 est une vue à plat d'un ski avec délimitation des zones dont il est fait état dans la description.
la figure 2 est une vue en coupe.
la figure 3 est une vue éclatée d'une variante non revendiquée.

Le procédé de fabrication des skis stratifiés par voie humide est rappelé succintement ci-après:

On place successivement dans un moule présentant intérieurement les dimensions et la forme de deux skis identiques prêts à l'usage, le couvercle étant enlevé:
la semelle 6 des skis placée contre le fond du moule dont elle occupe toute la surface à l'exclusion de la lisière périphérique occupée par les carres.
les carres métalliques.
au moins une feuille de tissu de verre 8 imprégnée à refus de résine humide,
une feuille métallique 5B de largeur inférieure à celle du ski de façon qu'elle s insère facilement entre les carries, laissant une zone 50 permettant à la résine de fluer,
des portions de feuilles d'élastomère enduites de résine humide destinées à compenser les différences de niveau aux endroits où la feuille métallique ne receouvre pas la semelle: zones de transition entre le corps du ski et, respectivement, la spatule et le talon,
au moins une feuille de tissu 8 de verre imprégnée de résine humide,
un noyau composé de trois parties, deux baguettes latérales 10 de largeur constante munies des chants 11 du ski en matière plastique dure incorporés au moment du moulage séparé dudit noyau, une poutre centrale 9 dont la largeur épouse la forme du ski, ladite poutre centrale étant placée après une feuille de tissu de verre 8 imprégnée de résine humide de façon qu'elle serve de clef et pousse les baguettes latérales contre les parois du moule,
le talon métallique est mis en place entre des feuilles d'élastmomère enduites de résine humide, en bout du noyau et de la feuille métallique avec laquelle il n'est pas en contact,
au niveau de la spatule une feuille métallique est mise en place entre des feuilles d'élastomère enduites de résine humide, en bout du noyau et de la feuille métallique du corps avec lesquels la feuille métallique de la spatule n'est pas en contact,
au moins une feuille de tissu de verre imprégnée de résine humide est mise en place et recouvre toute la surface du ski du talon à la spatule compris,
une deuxième feuille métallique 5A de largeur inférieure à celle du ski est mise en place sur le noyau recouvert de tissu de verre de façon que ses extrémités ne débordent pas bors du noyau, ni sur le talon, ni sur la spatule,
au moins une feuille de tissu de verre 8 imprégnée de résine humide est mise en place de façon qu'elle recouvre toute la surface du ski, notamment les parties du noyau qui ne sont pas couvertes par le deuxième feuille métallique 5A,
une feuille de dessus 12 en matière plastique résistante à l'abrasion qui comporte, sur sa face placée contre le noyau, une empreinte ayant la forme et les dimensions de la deuxième feuille métallique 5B sur laquelle cette feuille de dessus 12 est placée de façon que cette empreinte compense la différence de niveau dûe à la deuxième feuille métallique 5A qui est ainsi enchassée dans la feuille de dessus dont les bords sont en contact, par tissu de verre interposé, avec le noyau.

La couvercle est mis en place et le moule est placé dans une presse où, sous une pression et à une température adéquates, la résine subira la polymérisation qui confère aux skis leur cohésion définitive.

Dans une autre forme de réalisation, le noyau du ski comporte au moins une empreinte qui est réalisée au cours du moulage séparé du noyau. La. profondeur de cette empreinte est égale à l'épaisseur de la feuille métallique qui y est logée, sa largeur et sa forme correspondant exactement à la largeur et à la forme de ladite feuille, de façon que le tissu de verre imprégné de résine, placé sur le noyau, adhére directement sur toute la périphérie de l'empreinte, notamment sur les bords du noyau de part et d'autre de la feuille métallique, et, dans les zones de transition entre le corps du ski et le talon d'une part, entre le corps du ski et la spatule d'autre part.

Pour la commodité de la description, le ski représenté sur les figures 1 et 2 est divisé en quatre zones, définies ci-après:
le talon et la zone de transition 1 entre le talon et le corps du ski 2,
le corps du ski 2,
la zone de transition 3 entre le corps 2 et la spatule 4,
la spatule 4.

Au moins une feuille métallique 5 ou une feuille composée de fibres de haute résistance 5 est mise en place dans le ski. Cette feulle 5 comporte deux caractéristiques importantes:
sa largeur est inférieure à celle du ski,
la largeur de ses extrémités diminue progressivement pour se terminer en pointe dans la zone de transition 1 entre le talon et le corps 2 du ski ainsi que dans la zone de transition 3 entre le corps 2 et la spatule 4.

Il en résulte une rigidité du ski plus importante du corps 2 et une souplesse progressive de la zone de transition 1 entre le talon et le corps 2 du ski, ainsi que dans la zone de transition 3 entre le corps 2 et la spatule 4.

## Revendications

1. Ski stratifié comportant un noyau (9, 10) et des strates en tissu de verre (8) avec incorporation d'au moins une feuille métallique (5) ou d'une feuille composée de fibres de haute résistance, caractérisé par le fait que cette feuille (5) est plus étroite que le corps (2) du ski et présente des extrémités dont la largeur diminue jusqu'à se terminer en pointe tant du côté du talon que du côté de la spatule (4), par le fait que le noyau (9, 10) du ski comporte au moins une empreinte dans laquelle est insérée la feuille métallique (5) ou la feuille en fibres de haute résistance, la profondeur de l'empreinte étant égale a 1 épaisseur de la feuille metallique (5) ou de la feuille en fibres de haute résistance et sa largeur et sa forme correspondant exactement à la largeur et à la forme de ladite feuille, par le fait que les strates en tissu de verre (8) imprégné de résine qui sont placées sur la feuille metallique (5) ou de la feuille en fibres de haute résistance courvrant la surface de celle-ci et adhérent également sur la partie de la face du noyau comportant l'empreinte, tout autour de la feuille métallique (5) ou de la feuille en fibres de haute résistance ainsi que sur les zones de trans- istion (1, 3) entre le corps (2) du ski et le talon d'une part, entre le corps (2) et la spatule (4) d'autre part, les extrémités en pointe de la feuille métallique étant situées dans ces zones de transition qu'elles ne dépassent pas.

2. Ski stratifié selon la revendication 1, caractérisé par le fait qu'il est constitué par la combinaison dans un même ski, d'une structure métallique composée de deux feuilles métalliques (5A, 5B) ou de deux feuilles composées de fibres de haute résistance placées de part et d'autre du noyau (9, 10), l'une au moins de ces feuilles étant logée dans une empreinte du noyau, d'une part, et d'une structure en matière plastique, d'autre part, et par le fait que la géométrie de la structure métallique est triangulaire dans les zones de transition (1, 3) entre le corps (2) du ski et la spatule (4) d'un côte, entre le corps et le talon de l'autre côté.

3. Ski stratifié selon la revendication 2, caractérisé par le fait que la feuille de dessus (12) du ski en matière plastique résistante à l'abrasion, comporte, sur sa face placée contre le noyau (9, 10), une empreinte ayant la forme et les dimensions de la deuxième feuille métallique (5A) ou en fibres de haute résistance, par le fait que le profondeur de ladite empreinte compense l'épaisseur de la feuille métallique (5A) et par le fait que les bords de la feuille de dessus (12) dans laquelle est enchâssée cette deuxième feuille métallique sont en contact, par tissu de verre interposé, avec le noyau (10).

## Patentansprüche

1. Laminierter Ski mit einem Kern (9, 10) und mit Schichten aus Glasfasergewebe (8) mit Einschluss wenigstens eines Metallblatts (5) oder eines aus hoch widerstandsfähigen fasern bestehenden Schichtteils, dadurch gekennzeichnet, dass diese Blatt (5) oder Schichtteil schmaler als der Skikörper (2) ist und Enden hat, deren Breite sich sowohl am hinteren Ende als auch am vorderen Ende (4) spitz zulaufend verringert, dass der Kern (9, 10) wenigstens eine Vertiefung aufweist, in welche das Metallblatt (5) oder das aus hoch widerstandsfähigen fasern bestehende Schichtteil eingesetzt ist, wobei die Tiefe der Vertiefung gleich der Dicke des Metallblatts (5) oder des aus hoch widerstandsfähigen Fasern bestehenden Schichtteils ist und ihre Breite und ihre form genau der Breite und der Form des erwähnten Blattes oder Schichtteils entsprechen, dass die Schichten aus mit Kunstharz imprägniertem Glasfasergewebe (8), welche auf dem Metallblatt (5) oder dem aus hoch widerstandsfähigen Fasern bestehenden Schichtteil angeordnet sind, dessen Oberfläche bedecken und gleichfalls auf dem die Vertiefung einschliessenden Teil der Fläche des Kerns rings um das Metallblatt (5) oder das aus hoch widerstandsfähigen Fasern bestehende Schichtteil sowie auf den Uebergangszonen (1, 3) zwischen dem Skikörper (2) und dem hinteren Ende einerseits und zwischen dem Körper (2) und dem vorderen Ende (4) andererseits haften, wobei die spitz zulaufenden Enden des Metallblatts in den Uebergangszonen liegen, über welche sie nicht hinausragen.

2. Laminierter Ski nach Anspruch 1, dadurch gekennzeichnet, dass er durch die in ein und demselben Ski angeordnete Kombination einerseits aus einer metallischen Struktur, die aus zwei Metallblättern (5A, 5B) oder zwei aus hoch widerstandsfähigen Fasern bestehenden Schichtteilen, welche beiderseits des Kerns (9, 10) liegen, wobei wenigstens eines der Blätter oder Schichtteile in der Vertiefung des Kerns eingesetzt ist, und andererseits aus einer aus Kunststoff gebildeten Struktur besteht, und dass die Geometrie der metallischen Struktur in den Uebergangszonen (1, 3) zwischen dem Skikörper (2) und dem vorderen Ende (4) einerseits und zwischen dem körper und dem hinteren Ende andererseits dreieckförmig ist.

3. Laminierter Ski nach Anspruch 2, dadurch gekennzeichnet, dass der oberste, aus abriebfestem Kunststoff bestehende Schichtteil (12) des Skis auf seiner am Kern (9, 10) anliegenden Fläche eine Vertiefung aufweist, welche die Form und die Abmessungen des zweiten Metallblatts (5A) oder des aus hoch widerstandsfähigen Fasern bestehenden Schichtteils hat, dass die Tiefe der erwähnten Vertiefung die Dicke des Metallblatts (5A) kompensiert und dass die Ränder des obersten Schichtteils (12), in welches diese zweite Metallblatt eingelassen ist, durch das eingefügte Glasfasergewebe mit dem Kern (10) in Berührung stehen.

## Claims

1. Laminated ski comprising a core (9, 10) and layers of glass fibre fabric (8) with incorporation of at least one metal blade (5) or one sheet consisting of high-strength fibres, characterized in that said blade (5) or sheet is narrower than the ski body (2) and has end portions of a width decreasing to a point both on the side of the heel and on the side of the tip (4), in that the core (9, 10) of the ski has at least one impression in which the metal blade (5) or the sheet of high-strength fibres is inserted, the depth of said impression being equal to the thickness of said metal blade (5) or of said sheet of high-strength fibres, its width and its shape corresponding exactly to the width and the shape of said blade or sheet, in that the layers of glass fibre fabric (8) impregnated with resin which are placed on the metal blade (5) of the sheet of high-strength fibres cover its surface and adhere also to the portion of the core face comprising said impression, round about the metal blade (5) orthe sheet of high-strength fibres as well as on the transitional zones (1, 3) between the ski body (2) and the heel on the one hand and between the body (2) and the tip (4) on the other hand, the pointed ends of the metal blade being positioned in the transitional zones which they do not protrude.

2. Laminated ski according to claim 1, characterized in that it consists of a combination-in the same ski-of metallic structure composed of two metal blades (5A, 5B) or two sheets consisting of high-strength fibres placed on both sides of the core (9, 10), at least one of said blades or sheets being positioned in the impression of the core, on the one hand, and of a structure of synthetic resin on the other hand, and in that the geometry of the metallic structure is triangular in the transitional zones (1, 3) between the ski body (2) and the tip (4) on the one hand and between the body and the heel on the other hand. !donl _{'}engtt

3. Laminated ski according to claim 2, characterized in that the topmost, abrasion-resistant sheet (12) of the ski consisting of synthetic resin comprises on its face engaging the core (9, 10) an impression having the configuration and dimensions of the second metal blade (5A) or of the second sheet of high-strength fibres, in that the depth of said impression will compensate the depth of the metal blade (5A) and in that the edges of the topmost sheet (12) in which this second metal blade is embedded, are in contact through the inserted glass fibre fabric with said core.
